# EUROPÄISCHE PATENTSCHRIFT

(11) **EP 0 728 030 B1**
(45) Veröffentlichungstag und Bekanntmachung des Hinweises auf die Patenterteilung: **04.06.2003**
(21) Anmeldenummer: 95932659.6
(22) Anmeldetag: 03.09.1995
(51) Int. Cl.: A63B 65/10, A63H 33/18

(54) **ROTIERENDES FLUGOBJEKT, Z.B. FLUGRING, FLUGSCHEIBE**
ROTATING FLYING OBJECT SUCH AS A THROWING DISC OR QUOIT
OBJET VOLANT ROTATIF TEL QU'UN DISQUE OU ANNEAU A LANCER

(30) Priorität: 03.09.1994 DE 4431430
(43) Veröffentlichungstag der Anmeldung: 28.08.1996
(73) Patentinhaber: Hertel, Reinhard, 27729 Hambergen (DE)
(72) Erfinder: Hertel, Reinhard, 27729 Hambergen (DE)
(86) Internationale Anmeldenummer: EP9503468
(87) Internationale Veröffentlichungsnummer: WO96007456

(56) Entgegenhaltungen:
- WO-A-91/06346
- US-A- 4 183 168
- US-A- 4 209 936
- US-A- 5 066 258
- US-A- 5 259 802

## Beschreibung

Für Spiel und Sport sind rotierende Flugobjekte wie z.B. Wurfflugscheiben (Frissbi) oder Flugringe in den verschiedensten Ausführungsformen und verschiedensten Größen bekannt.

Es sind auch Flugscheiben in runder und sechskantiger Ausführung mit einem im Zentrum befindlichen Drehteil, an dem andere Teile befestigt sind, bekannt.

So ist auch eine Flugscheibe in der Anmeldung Nr.3149049 v. 11.12.1981entspricht DE-A-3 149 049 bekannt, die in ihrem Zentrum auf der Oberseite eine Windfahne und an der Unterseite der Flugscheibe eine Kufe oder ein Rad aufweist. Hier sind die Windfahne und das Rad oder die Kufe starr miteinander verbunden und gegenüber der Flugscheibe drehbar gelagert.

Eine weitere Patentanmeldung US-Patent Nr.5.259.802 ist bekannt bei der ein richtungsstabilisierendes Element (Ruder) vorhanden ist, welches durch eine Feder bewegt werden kann und somit den Flugweg beeinflußt.

Aus der US-Patentanmeldung US A5 066 258 ist ein Flugobjekt bekannt, bei dem an der Mittelachse eine Schnur befestigt ist und die Flügel Propellerähnlich gestaltet sind, um bei Rotation einen Auftrieb zu erzeugen.

Diese und ähnliche Entwicklungen sind beim Spielen (z.B. Fangen und Werfen) nicht besonders griffig und

Verletzungen sind nicht ausgeschlossen.

Eine weitere Entwicklung aus US-Patent Nr. 4.209 930 zeigt eine Flugscheibe mit einer im Zentrum der Scheibe vorhandenen Achse, an dem ein Schweif befestigt ist.

Alle Flugscheiben mit einem in der Mitte befestigten Körper z.B. Fahne, Schwanz weisen unruhige Flugeigenschaften auf.

Die Erfindung hat sich zur Aufgabe gestellt, ein Flugobjekt zu entwickeln, das elegante Flugeigenschaften aufweist und langsamer fliegend, als die bislang bekannten Flugscheiben oder Flugringe, ist. Außerdem sollte akustisch wahrzunehmen sein, daß sich ein Flugobjekt nähert. Diese genannten Punkte sind wichtig z.B. am Strand oder allgemein dort wo viele Personen auf engem Raum ihren Freizeitvergnügen durch Spiel und Sport nachgehen möchten.

Die erfindungsgemäßen Ausführungsformen des rotierenden Flugobjektes weisen eine außermittige, vorzugsweise im Randbereich befindliche rundum Gleit- bzw. Rollzone (2) auf, die mit einem flugrichtungsstabilbleibenden Element (3) wie Schweif, Schwanz oder ähnlichem gleitend oder rollend verbunden sind.

Diese außermittige Befestigung des flugrichtungsstabilbleibenden Elements (3) verleiht dem Flugobjekt (1) besonders gute Flugeigenschaften, die z.B. ein genaues Zuspielen oder gutes Einschätzen der Flugbahn des Flugobjektes (1) ermöglichen.

Außerdem bietet die neue Erfindung besonders viele Möglichkeiten der Ausgestaltung. So kann z.B. ein Ring (1) mit Schweif (3) einem Kometen ähneln; oder eine Scheibe (1) mit Schwanz (3) zu einem Phantasie-Objekt oder zu einem Phantasie-Tier ausgestaltet sein.

Mit dem erfindungsgemäßen Flugobjekt ist auch das Spielen allgemein interessant. So kann z.B. ein rotierender Ring mit Schweif als flugrichtungsstabilbleibendem Element je nach Windstärke in verändertem Winkel so in die Luft geworfen werden, daß dieses Flugobjekt zum Spieler zurückkehrt; wobei es besonders interessant anzusehen ist; wenn das Flugobjekt an seinem höchsten Flugpunkt wendet und wieder in Richtung Spieler fliegt bzw. gleitet.

Eine besondere Spielvariation ist, daß der Schweif am Flugobjekt leicht lösbar befestigt ist, sodaß beim Zuspielen von einem Spieler zum Anderen ein Dritter den Schweif erfassen kann und der rotierende Flugkörper allein weiter fliegt.

Es ist auch denkbar, daß ein besonders breiter Schweif, Schwanz oder ähnliches auch mit mehreren Gleitelementen versehen ist, die in die Gleitzone des rotierenden Flugobjektes eingreifen. Oder daß zwischen dem vorderen und dem hinteren Teil des flugrichtungsstabilbleibenden Elements (3) ein Wirbel vorgesehen ist, sodaß der Schweif drehend um seine eigene Achse dem rotierenden Flugobjekt folgt.

Das Gleitelement (5) kann so in der Gleitzone geführt werden, daß der Schweif aufrecht stehen bleibt und ähnlich wie bei einem Flugzeug. daß einen Werbespruch hinterherzieht, der Schweif hinterhergezogen wird.

Es ist auch denkbar, daß das rotierende Flugobjekt (1) und oder das Gleitelement und oder das flugrichtungsstabilbleibende Element der Art gestaltet sind, daß durch Reibung des Gleitelements am rotierenden Flugobjekt (1) gegebenenfalls über ein resonanzverstärkendes Element; oder besondere Gestaltung eines der vorgenannten Teile und oder durch vorbeistreichen der Luft Geräusche erzeugt werden.

Andere Ausführungsformen, z.B. Weltraumphantasiegebilde können im vorderen Bereich ein Element aufweisen, daß beim Aufprall ein Geräusch von sich gibt, oder ein Sauger aufweisen.
Bei dem rotierenden Flugobjekt (1) ist das Raumgewicht gegenüber dem flugrichtungsstabilbleibende Element (3) so abgestimmt, daß die Schwungmasse des rotierenden Flugobjektes das flugrichtungsstabilbleibende Element aufgrund der nur geringen Reibung an den Kontaktpunkten (4) mit sich zieht.

### Figurenbeschreibung

Figur 1 zeigt eine mögliche Ausführungsart des erfindungsgemäßen Flugobjektes (1) bestehend aus einem Flugring aus Kunststoff mit einem an zwei Gleitelementen befestigten flugrichtungsstabilbleibenden Element (3), ausgebildet als breiter Schweif aus Stoff, Folie, Papier oder ähnlichem.
Figur 2 zeigt ein Flugobjekt (1) bestehend aus einem Ring, dessenflugrichtungsstabilbleibendes Element (3) aus Bändern besteht, die mit einer Ringklammer (7) gleitend am Flugobjekt befestigt ist.
Figur 3 zeigt im hochkantstehenden Schnitt ein Flugobjekt (1) als Flugring mit einer möglichen Ausbildungsform des flugrichtungsstabilbleibenden Elementes (3), bei dem der vordere Teil (des flugrichtungsstabilbleibenden Elementes) als Doppel-Gleitelement (5) wirkt und der hintere Teil aus einem elastischen Material wie Folienband oder aus Stoffbändern besteht.
Figur 4 zeigt ein erfindungsgemäßes Flugobjekt (1), bei dem das Gleitelement (5) des flugrichtungsstabilisierenden Elements (3) das rotierende Flugobjekt (1) an drei verschiedenen Berührungspunkten (4) ganz oder teilweise umschließt. Das hintere Teil ist aus Folienmeterial oder Stoff hergestellt.
Figur 5 zeigt eine mögliche Ausführungsform des rotierenden Flugobjektes (1) ausgebildet als Flugscheibe, bei der zwischen einem aufgesetzten Deckelteil (8) und der Oberflache der Flugscheibe (1) das Gleitelement (5) befestigt ist, welches mit mit dem flugrichtungsstabilbleibenden Element (3) verbunden ist.
Figur 6/7/8 zeigen mögliche Ausführungsformen des Gleit- bzw. Rollelementes (5) in Verbindung mit der Gleit- und Rollzone (2). Die Gestaltungen der Gleit- bzw. Rollzonen können gleichwohl bei einem Flugkörper, der als Flugscheibe, aber auch bei einem Flugkörper, der als Flugring ausgebildet ist, vorhanden sein.

### Nr. Bezeichnungen

- 1): Rotierendes Flugobjekt
- 2): Gleit- bzw. Rollzone
- 3): flugrichtungsstabilbleibendes Element
- 4): Berührungspunkt
- 5): Gleitelement
- 6): Saugelement
- 7): Ringklammer
- 8): Deckelteil

## Patentansprüche

1. Rotierendes Flugobjekt (1), z.B. Flugring, Flugscheibe
**dadurch gekennzeichnet,**
**daß** dieses in seinem außermittigen Bereich, vorzugsweise im Randbereich eine rundum verlaufende Gleit-bzw.Rollzone(2) aufweist, auf der, bei Rotation des Flugobjektes (1), ein flugrichtungstabilbleibendes Element (3) z.B. Schweif, Phantasieflugkörper außermittig gleitend bzw. rollend befestigt ist und wenigstens an einem Berührungspunkt (4) gleitend bzw. rollend geführt wird.

2. Rotierendes Flugobjekt nach Anspruch 1
**dadurch gekennzeichnet,**
**daß** dieses rotierende Flugobjekt (1) und oder das flugrichtungstabilbleibende Element (3) aus Kunststoff hergestellt sind.

3. Rotierendes Flugobjekt nach Anspruch 1+2
**dadurch gekennzeichnet,**
**daß** das flugrichtungstabilbleibende Element (3) wenigstens im hinteren Bereich aus einer Folie bzw. aus Folienbändern besteht.

4. Rotierendes Flugobjekt nach Anspruch 1-3
**dadurch gekennzeichnet,**
**daß** die Gleit- bzw. Rollzone (2) und oder das Gleitelement (5) der Art ausgestaltet sind, daß bei Rotation des Flugobjektes (1) durch Reibung des Gleitelementes (5) an der Glelt-bzw. Rollzone (2) Geräusche entstehen.

5. Rotierendes Flugobjekt nach Anspruch 1-3
**dadurch gekennzeichnet,**
**daß** das Flugobjekt (1) und oder das flugrichtungstabilbleibende Element (3) der Art ausgebildet sind, daß die am Flugobjekt (1) vorüber-bzw. hindurchstreichende Luft Geräusche erzeugt.

6. Rotierendes Flugobjekt nach Anspruch 1-4
**dadurch gekennzeichnet,**
**daß** das rotierende Flugobjekt (1) und oder das flugrichtungstabilbleibende Element (3) mit resonanzverstärkenden Elementen versehen ist.

7. Rotierendes Flugobjekt nach Anspruch 1-6
**dadurch gekennzeichnet,**
**daß** wenigstens ein Teil des flugrichtungstabilbleibenden Elementes (3) leicht lösbar mit dem Flugobjekt (1) verbunden ist.

8. Rotierendes Flugobjekt nach Anspruch 1-7
**dadurch gekennzeichnet,**
**daß** im vorderen Bereich des rotierenden Flugobjekts wenigstens ein Saugelement (6) vorhanden ist.

9. Rotierendes Flugobjekt nach Anspruch 1-8
**dadurch gekennzeichnet**»
daß durch **Formveränderung** des flugrichtungstabilbleibenden Elements (3) die Flugrichtung des Flugkörpers (1) geändert werden kann.

10. Rotierendes Flugobjekt nach Anspruch 1-7
**dadurch gekennzeichnet.**
**daß** das flugrichtungstabilbleibende Element (3) aufrecht befestigt ist.

## Claims

1. revolving flying object (1), e.g. flying hoop, flying disk, **characterised in that** this shows an all-round sliding or rolling area (2) non-centred, preferably peripheral, at which, at the time the flying object (1) is revolving, a directional-stabilized item (3), e.g. tail, fantastic flying item, is attached sliding or rolling in a non-centred way so that it may slide or roll being fixed at one point of contact at least.

2. revolving flying object according to claim 1, **characterised in that** this revolving flying object (1) and/or the directional-stabilized item (3) are made of plastic.

3. revolving flying object according to claim 1 + 2, **characterised in that** this directional-stabilized item (3) is made of foil or foiled ribbons.

4. revolving flying object according to claim 1 - 3, **characterised in that** this sliding or rolling area (2) and or the sliding item (5) is shaped so that at the time the flying object (1) is revolving sounds are being created by friction of the sliding item (5) along the sliding or rolling area (2).

5. revolving flying object according to craim 1 - 3, **characterised in that** this flying object (1) and/or the directional-stabilized item (3) is shaped so that the air passing or passing through the flying object (1) creates sounds.

6. revolving flying object according to claim 1 - 4, **characterised in that** this revolving flying object (1) and/or the directional-stabilized item (3) are armed with items that are designed to increase resonance.

7. revolving flying object according to claim 1 - 6, **characterised in that** at least one part of the directional-stabilized item (3) is attached to the flying object (1) in a way that it can be easily detached.

8. revolving flying object according to claim 1 - 7, **characterised in that** there is at least one suction item (6) in the front part of the revolving flying object.

9. revolving flying object according to claim 1 - 8, **characterised in that** by changing the shape of the directional-stabilized item (3) the direction of the flying object (1) can be changed.

10. revolving flying object according to claim 1- 7, **characterised in that** the directional-stabilized item (3)is fixed upright.

## Revendications

1. L'objet volant en rotation (1) par exemple un anneau volant, un disque volant ainsi **caractérisé** dans son domaine excentrique de préférence par sa surface périphérique présente une zone rugueuse, respectivement roulante (2) sur laquelle par rotation de l'objet volant (1) un élément volant de direction maintenu stabile (3) à l'exemple d'une queue, corps phntaisique volant excentriquement rugueux respectivement roulant est fixée et guidée au moins par un point ou une surface d'application (4) rugueux ou roulant.

2. L'objet volant en rotation ainsi **caractérisé** dans le paragraphe (1) est défini de manière que l'objet volant en rotation (1) et/ou l'élément volant de direction maintenu stabile (3) sont fabriqués en matière plastique.

3. L'objet volant en rotation ainsi **caractérisé** dans les paragraphes (1)+(2) et que l'objet volant de direction maintenu stabile (3) au moins dans l'arrière plan soit constitué en matière de nylon mince ou en bandes de nylon mince.

4. L'objet volant en rotation ainsi **caractérisé par** les paragraphes 1-3 et que la rugueuse ou la roulante zone (2) et/ou l'élément rugueux (5) sont montés de manière que par rotation de l'objet volant (1) résultent des bruits à travers le frottement de l'élément rugueux (5) sur la zone rugueuse ou roulante (2).

5. L'objet volant en rotation ainsi **caractérisé** dans les paragraphes 1-3 et que l'objet volant (1) et/ou l'objet volant de direction maintenu stabile (3) sont montés de manière que l'air qui le traverse émet des bruits.

6. L'objet volant en rotation ainsi **caractérisé** dans les paragraphes 1-4 et que l'objet volant en rotation (1) et/ou l'élément volant de direction maintenu stabile (3) soit muni d'un élément d'amplification de résonance.

7. L'objet volant en rotation ainsi **caractérisé** dans les paragraphes 1-6 et qu'au moins une partie de l'élément volant de direction maintenu stabile (3) soit monté de manière qu'il soit facilement démontable de l'objet volant (1).

8. L'objet volant en ratation ainsi **caractérisé** dans les paragraphes 1-7 et que dans le domaine antérieur de l'objet volant en rotation, au moins un élément d'aspiration (6) soit monté.

9. L'objet volant en rotation ainsi **caractérisé** dans les paragraphes 1-8 et qu'à travers le variation de forme de l'élément volant de direction maintenu stabile (3) puisse changer le sens de vol de l'objet volant (1).

10. L'objet volant en rotation ainsi **caractérisé** dans les paragraphes 1-7 et que l'élément volant de direction maintenu stabile (3) soit fixé debout.
